# EUROPÄISCHE PATENTSCHRIFT

(11) **EP 1 312 722 B1**
(45) Veröffentlichungstag und Bekanntmachung des Hinweises auf die Patenterteilung: **19.10.2005**
(21) Anmeldenummer: 02006846.6
(22) Anmeldetag: 26.03.2002
(51) Int. Cl.: E04B 5/10, E04B 5/02

(54) **Bauelement für eine Deckenkonstruktion und Deckenkonstruktion in Gebäuden**
Construction element for a ceiling construction and ceiling construction in a building
Elément de construction pour une structure de plafond et structure de plafond dans un batiment

(30) Priorität: 17.11.2001 DE 20118827 U
(43) Veröffentlichungstag der Anmeldung: 21.05.2003
(73) Patentinhaber: Maack, Peter, Dr.-Ing., 21376 Salzhausen (DE)
(72) Erfinder: Maack, Peter, Dr.-Ing., 21376 Salzhausen (DE)
(74) Vertreter: Hauck, Graalfs, Wehnert, Döring, Siemons

(56) Entgegenhaltungen:
- WO-A-95/03460
- DE-A- 2 114 827

## Beschreibung

Die Erfindung bezieht sich auf ein Bauelement für eine Deckenkonstruktion in Gebäuden nach dem Anspruch 1.

Aus GB 2 226 058 ist ein Bauelement bekannt geworden, das aus einer Betonplatte besteht mit einem teilweise eingelassenen Gitterträger. Der Obergurt des Gitterträgers steht aus der Platte heraus und weist nach unten, wenn das Bauelement auf Auflagern von Gebäudewänden abgestützt ist. Eine Decke für das darunterliegende Geschoß wird dadurch hergestellt, daß ein geeignetes Verkleidungsmaterial an dem Obergurt befestigt wird.

Aus WO 95/03460 ist ein Bauelement bekannt geworden mit zwei vertikal beabstandeten Betonschichten und Gitterträgern zwischen den Schichten, wobei jeweils ein Gurt des Gitterträgers in eine der Schichten eingelassen ist.

Aus WO 81/02758 ist bekannt geworden, ein Bauelement so auszubilden, daß die vertikal beabstandeten Betonschichten mit jeweils aufeinander zu weisenden Gitterträgern fest gegeneinander verspannt werden. Die Verspannung erfolgt zum Beispiel mit Hilfe von Spannbolzen, wobei zwei Bolzen mit gegenläufigem Gewinde in eine Spannhülse geschraubt sind und die Bolzen jeweils mit einem Gitterträger verbunden sind.

Aus EP 0 828 033 A2 ist ein Bauelement bekannt geworden mit zwei im vertikalen Abstand angeordneten Betonschichten, die jeweils teilweise Gitterträger aufnehmen. Die vorstehenden Abschnitte der Gitterträger beider Betonschichten sind so ineinander verschränkt angeordnet, daß sie sich nicht gegenseitig berühren. Die Betonschichten sind jeweils in Auflagern der Gebäudewände aufgelagert, wobei die obere Schicht über eine elastische Dämmschicht abgestützt ist, damit sie als dämmender Estrich eingesetzt werden kann.

Aus DE-A-211 4 827 ist ein gattungsgemäßes Bauelement bzw. eine Deckenkonstruktion bekannt geworden. In eine untere Betonschicht ist ein Gitterträger mit seinem Untergurt eingebettet, dessen Diagonalstäbe sich nach oben zu einer oberen Betonschicht hin erstrecken, in welche Obergurte des Trägers eingebettet sind. Unterhalb der planen Unterseite der oberen Schicht ist eine Dämmplatte angeordnet. Bei der Herstellung in einer Kastenform wird zunächst die untere Schicht gegossen bei Einbettung der Gitterträger. Anschließend wird mit Hilfe einer geeigneten Stützkonstruktion die Dämmplatte gehalten, welche die Unterlage bildet für das Ausgießen der oberen Schicht. Die Dämmplatte dient der Wärmedämmung.

Der Erfindung liegt die Aufgabe zugrunde, ein Bauelement und eine Deckenkonstruktion der beschriebenen Art dahingehend zu verbessern, daß es sie einfacher gefertigt werden kann und vielseitiger nutzbar ist.

Diese Aufgabe wird durch die Merkmale des Anspruchs 1 bzw. 10 gelöst.

Bei dem erfindungsgemäßen Bauelement nach Anspruch 1 und 10 ist die obere Schicht aus Beton oder einem betonähnlichen Stoff als planes Element ausgeführt ohne eine vorstehende Bewehrung. Es stützt sich auf Vorsprüngen oder Rippen der unteren Schicht ab unter Zwischenschaltung einer elastischen Dämmschicht auf den Rippen bzw. den Vorsprüngen. Die Vorsprünge können zum Beispiel die Obergurte von Gitterträgern sein, deren Untergurt in der unteren Schicht eingebettet ist. Bei der Verwendung von Rippen können diese einteilig mit der unteren Schicht geformt sein.

Bei dem erfindungsgemäßen Bauelement bildet die obere Schicht den Estrich für den darüberliegenden Gebäuderaum, während die untere oder zweite Schicht die Decke für das darunterliegende Geschoß darstellt. Da die obere Schicht einfach auf den Vorsprüngen oder Rippen der unteren Schicht aufgelegt gelagert ist, ist gemäß der Deckenkonstruktion nach Anspruch 10 die untere Schicht für die Abstützung auf einem Auflager an gegenüberliegenden Gebäudewänden herangezogen, während die obere Schicht zur zugeordneten Gebäudewand einen Abstand hat.

Die erfindungsgemäße Konstruktion weist eine Reihe von Vorteilen auf. Die Fertigung gestaltet sich besonders einfach. Wie bei der Herstellung bekannter Bauelemente werden die Betonschichten mit ihrer Bewehrung zunächst separat hergestellt, wonach sie dann übereinander gelegt werden. Bei der Erfindung braucht lediglich eine Betonscheibe auf zum Beispiel die Gitterträger der zweiten oder unteren Betonschicht aufgelegt zu werden. Weitere Maßnahmen sind nicht erforderlich. Dieser Vorgang ist bei der industriellen Fertigung leicht zu bewerkstelligen.

Um eine gewisse Seitensicherung für die obere Schicht zu erhalten, wird nach einer Ausgestaltung der Erfindung vorgeschlagen, daß sie auf den Vorsprüngen oder Rippen verklebt wird. Unter Umständen reicht auch die Haftreibung aus zwischen der oberen Schicht und der elastischen Unterlage, die auf den Vorsprüngen oder Rippen aufgebracht ist.

Ein weiterer Vorteil der Erfindung besteht darin, daß der Raum zwischen oberer und unterer Schicht vielseitig genutzt werden kann, beispielsweise Leitungen und Rohre für beliebige Installationen aufnehmen kann. Bei bekannten Bauelementen, bei denen sowohl untere als auch obere Schicht Gitterträger aufweisen, ist das verhältnismäßig umständlich zu bewerkstelligen. Auch das Einbringen von geeigneten Dämmstoffen gestaltet sich bei dem erfindungsgemäßen Bauelement einfacher.

Ferner ist von Vorteil, daß die obere Schicht in einfacher Weise Leitungen für eine Fußbodenheizung aufnehmen kann. Zwar wird auch die obere Schicht eine geeignete Bewehrung enthalten, dies werden jedoch keine Gitterträger wie bei bekannten Bauelementen sein. Das Einbringen von Leitungen für die Fußbodenheizung gestaltet sich daher besonders einfach.

Ein Bauelement nach der Erfindung erstreckt sich üblicherweise zwischen zwei beabstandeten tragenden Wänden des Gebäudes. Der Abstand der oberen Schicht von den Wänden vermeidet eine Schallübertragung in die tragenden Wände hinein bzw. in die angrenzenden Wände. Innerhalb der oberen Schicht findet naturgemäß eine Körperschallübertragung statt. Diese kann sich zum Beispiel nachteilig auswirken, wenn sich die obere Schicht als Fußboden in zwei benachbarte Räume eines Geschosses erstreckt. Mit Hilfe des erfindungsgemäßen Bauelements läßt sich auch hier eine Schallübertragung über den Boden vermeiden, indem die obere Schicht mit einer trennenden Nut versehen wird in dem Bereich einer die angrenzenden Räume trennenden Wand. Je nach Grundriß und Lage des Bauelements kann daher die obere Schicht aus zwei oder mehr körperlich voneinander getrennten Unterschichten bestehen, die bereits fertigungsseitig hergestellt und aufgebracht werden. Dort wo eine Schallübertragung nicht vermieden werden muß, d. h. innerhalb eines Raumes, können die oberen Teilschichten in bekannter Weise miteinander verschweißt werden, um sie gegeneinander festzulegen.

Es sind verschiedene konstruktive Möglichkeiten denkbar, die obere Schicht auf den Vorsprüngen oder den Rippen aufzulagern. Eine sieht erfindungsgemäß vor, daß auf dem Obergurt von Gitterträgern der unteren Schicht ein Profil aus elastischen Dämmmaterial aufgebracht ist, beispielsweise ein umgekehrt U-förmiges Profil. Alternativ kann auf dem Obergurt der Gitterträger ein Flachstreifen aus Stahl aufgeschweißt sein, auf dem ein Streifen aus elastischem Dämmmaterial angeordnet ist.

Eine andere Ausführungsform zur Auflagerung der oberen Schicht besteht in einer Ausgestaltung der Erfindung darin, daß U-förmige Tragbleche auf die Oberseite der Gitterträger aufgelegt sind. Die Dämmschicht wird auf die Oberseite des Steges aufgebracht, beispielsweise auch durch Verklebung befestigt. Die Schenkel der U-förmigen Tragbleche übergreifen den Gitterträger an der Oberseite und legen sich mit ihren Schenkeln gegen die Außenseite der Diagonalstäbe an. Daher ist das Profil der Tragbleche nicht streng U-förmig, sondern mit leicht divergierenden Schenkeln geformt. Derartige Tragbleche können im Abstand voneinander angeordnet werden. Sie haben z.B. eine Länge von 30 bis 50 cm. Der Abstand zwischen benachbarten Tragblechen kann mehr als die doppelte Länge eines Tragblechs betragen.

Es ist zwar denkbar, die Tragbleche am Gitterträger zu verschweißen, eine einfachere Befestigung besteht nach einer Ausgestaltung der Erfindung darin, daß die Schenkel der Tragbleche Eindrückungen oder dergleichen aufweisen, die den Verbindungsbereich der Diagonalstäbe zu beiden Seiten des Obergurts untergreifen. Dieser Untergriff ist derart, daß beim Aufsetzen der Tragbleche von oben die durch die Eindrückungen gebildeten Vorsprünge den Verbindungsbereich der Diagonalstäbe schnappend hintergreifen.

Bei der Anwendung auf eine Deckenkonstruktion ist das Bauelement nach einer Ausgestaltung der Erfindung mit der unteren Schicht auf der Oberseite der Gebäudewände aufgelagert. Für das darüberliegende Geschoß erfolgt die Auflagerung der Wände auf der unteren Schicht, gegebenenfalls unter Zwischenschaltung einer Dämmschicht.

Bei der Erfindung stützt sich die untere Platte des erfindungsgemäßen Bauelements auf der Oberseite einer Wand ab. Die Länge einer Tafel richtet sich naturgemäß nach dem Abstand zwischen den Wänden eines Gebäuderaums. Die Gitterträger können naturgemäß nur innerhalb des Abstands der oberen Gehäusewände angeordnet sein. Daher besteht die Gefahr, daß die untere längere Platte keine ausreichende Festigkeit im Auflagerbereich aufweist. Daher ist erfindungsgemäß ein zweiter Gitterträger vorgesehen, dessen Knoten zu den Knoten des ersten Gitterträgers versetzt liegen. Auf diese Weise ist gewährleistet, daß unabhängig von der jeweils vorgesehenen Länge eines Bauelements eine ausreichende Abstützung im Auflagerbereich erfolgt, und zwar entweder über den ersten oder über den zweiten Gitterträger. Der letztere hat eine geringere Höhe als der erste und ist vorzugsweise innerhalb des ersten Gitterträgers eingeschoben. Seine Länge kann begrenzt sein, da er insbesondere den Auflagerbereich verstärken soll.

Die Erfindung wir nachfolgend anhand von in Zeichnung dargestellten Ausführungsbeispielen näher erläutert.
- Fig. 1: zeigt einen Schnitt durch zwei Bauelemente nach der Erfindung mit ihrer Auflagerung auf einer Gebäudewand.
- Fig. 2: zeigt einen Schnitt durch die Darstellung nach Fig. 1 entlang der Linie 2-2.
- Fig. 3: zeigt die Draufsicht auf den Grundriß eines Gebäudegeschosses deren Boden von Bauelementen nach den Fign. 1 und 2 hergestellt ist.
- Fig. 4: zeigt eine Auflagemöglichkeit einer oberen Schicht des Bauelements nach der Erfindung auf einem Gitterträger.
- Fig. 5: zeigt eine zweite Ausführungsform für eine Auflage auf einem Gitterträger.
- Fig. 6: zeigt eine ähnliche Ansicht wie Fig. 1 mit einer besonderen Auflagerung für die obere Schicht.
- Fig. 7: zeigt perspektivisch ein Tragblech für die Auflagerung der oberen Schicht nach Fig. 6.
- Fig. 8: zeigt die Anbringung des Tragblechs nach Fig. 7 auf der Oberseite des Gitterträgers.
- Fig. 9: zeigt den Endbereich einer Deckenkonstruktion angrenzend an eine Wand mit einer speziellen oberen Schicht.

In Fig. 1 sind zwei Bauelemente 10, 12 angedeutet. Der Aufbau der Bauelemente 10, 12 soll anhand des Bauelements 10 erläutert werden. Das Bauelement 10 weist eine erste Schicht 14 auf, die aus Beton hergestellt ist und eine innere Bewehrung aufweisen kann (nicht gezeigt). Ober- und Unterseite der Schicht 14 sind planparallel. Im vertikalen Abstand dazu ist eine zweite Platte 16 angeordnet, die ebenfalls planparallel ist, jedoch einen Gitterträger 18 herkömmlicher Ausbildung hält, wobei der Untergrund 20 in der Schicht 16 angeordnet ist und der Obergurt 22 oberhalb der Schicht 16 verläuft und Ober- und Untergurt 16, 22 durch Diagonalstreben 24 verbunden sind. Wie erkennbar, ist die obere Schicht 14 etwas dicker als die untere Schicht 16. Die Unterschicht 16 ist jedoch länger als die obere Schicht 14, so daß sie auf der Oberseite einer Gebäudewand 26 aufgelagert werden kann. Die darüber angeordnete Verlängerung der Gebäudewand 28 stützt sich über eine Mörtelschicht 30 auf der Oberseite der Schicht 16 ab bzw. der unteren Schicht des Bauelements 12. Die obere Schicht 14 hat zur Wand 28 einen Abstand, der mit 32 bezeichnet ist. Dadurch ist verhindert, daß ein Trittschall von der Schicht 14 auf die Wand 28 übertragen wird.

Auf dem Obergurt 22 verläuft eine elastische Dämmschicht 34, auf der die obere Schicht 14 aufliegt. Die obere Schicht 14 ist mithin lediglich auf dem Gitterträger 18 abgelegt und sonst in keiner Weise mit dem Gitterträger oder der unteren Schicht 16 verbunden. In Fig. 2 sind einmal die Gitterträger 18 dargestellt (links und rechts von Fig. 2) sowie ein anderer Träger 36 als mögliche Alternative. Die Auflagerung der oberen Schicht 14 ist jedoch gut erkennbar.

Es ist aus Fig. 1 und 2 ferner zu entnehmen, daß die Fertigung eines Bauelements wie das in Fig. 1 einfach zu bewerkstelligen ist. Die Schicht 16 mit dem Gitterträger 18 wird auf industrielle Weise herkömmlich gefertigt. Dasselbe gilt für die plattenartige Schicht 14. Nach Herstellung der plattenartigen Schicht 14 wird diese angehoben, gedreht und auf die Gitterträger 18 abgesenkt mit einer Auflage auf dem Obergurt, wie beschrieben. Eine zusätzliche Sicherung gegen seitlichen Verschieben kann entfallen, es kann jedoch zweckmäßig sein, die Schicht 14 auf der Dämmschicht 34 festzukleben.

In den Fign. 4 und 5 sind zwei Beispiele für eine Auflagerung der Schicht 14 dargestellt. In Fig. 4 ist ein Profilstreifen 40 aus einem elastischen druckfesten Dämmmaterial dargestellt, das annähernd umgekehrt U-Profil hat und das auf den Obergurt aufgelegt ist, wie gezeigt. Die Schicht 14 kann auf der Oberseite des Streifens 40 abgelegt werden.

In Fig. 5 ist dargestellt, wie mit dem Obergurt 22 ein Stahlstreifen 42 aufgeschweißt ist, auf dem ein Streifen 44 aus einem elastischen Dämmmaterial aufgelegt ist. Auf diesen wird dann die Schicht 14 aufgelegt. Der Streifen 44 kann mit dem Streifen 42 verklebt sein. Auch kann eine Verklebung zwischen Streifen 44 und Schicht 14 erfolgen.

Die obere Schicht 14 wird üblicherweise etwas kleiner sein als die untere Schicht 16. Sie kann auch von einzelnen Unterschichten gebildet sein, wie dies anhand von Fig. 3 erläutert werden soll. In Fig. 3 ist ein Grundriß dargestellt, dessen Decke von drei Bauelementen gebildet ist, wie dies anhand von Fig. 1 dargestellt ist. Die Aufteilung des Grundrisses für die Räume oberhalb der Decke ist durch Wände angedeutet. Es ist zu erkennen, daß die beiden Räume 50, 52 einen Boden aufweisen, der teilweise von den Platten 10a, 10b bzw. 10d und 10c gebildet ist. Um zu vermeiden, daß eine Schallübertragung zwischen den einzelnen Räumen 50 bis 56 stattfindet, sind daher die oberen Schichten der Elemente 10a bis 10c entsprechend der Raumaufteilung unterteilt. Die obere Schicht des Bauelements 10a weist drei Teilschichten auf, die Oberschicht des Bauelements 10b weist ebenfalls drei Schichten auf, während die obere Schicht des Bauelements 10c zwei Schichten aufweist. Innerhalb der Räume werden die Fugen zwischen den Elementen 10a bis 10c geschlossen, indem die Elemente durch Schweißung verbunden werden und die übrig gebliebene Fuge mit einem geeigneten Mittel ausgefüllt wird. Dies ist an sich eine bekannte Technik.

In Fig. 6 ist ein erster Gitterträger 18 vergleichbar dem nach Fig. 1 vorgesehen, dessen Untergurt 20 in der unteren Schicht 16 verläuft. Der Obergurt 22 und ein Teil der Diagonalstäbe verläuft oberhalb der unteren Schicht 16 und auch oberhalb einer Dämmschicht 60, die auf der unteren Schicht 16 aufgelegt ist. Ein weiterer Gitterträger 63 in Fig. 6 besitzt einen Untergurt 62, der ebenfalls in der Platte 16 verläuft und dessen Obergurt 64 in der Dämmschicht 60 verläuft. Der zweite Gitterträger 63, der sich nur im Endbereich des gezeigten Bauelements befindet, ist in den ersten Gitterträger 18 eingeschoben. Seine Knoten liegen auf der halben Länge zwischen benachbarten Knoten des ersten Gitterträgers 18. Aus Fig. 1 ist zu erkennen, daß der erste Gitterträger 18 sich ausreichend weit in den Auflagerbereich auf der unteren Wand 26 erstreckt und damit für eine ausreichende Stabilität sorgt. Bei dem Gitterträger 18 nach Fig. 6 wäre dies jedoch nicht der Fall. Die versetzte Anordnung der Knoten für den zweiten Gitterträger 63 sorgt nun dafür, daß auch bei der unzureichenden Lage des ersten Gitterträgers 18 der zweite Gitterträger 63 für eine ausreichende Festigkeit sorgt, da ein Knoten im Auflagerbereich zu Liegen kommt. Da der zweite Gitterträger 63 im wesentlichen nur für die Verstärkung im Auflagerbereich dient, braucht er sich nicht über die gesamte Länge des ersten Gitterträgers 18 bzw. des Bauelements zu erstrecken.

Die untere Schicht 16 ist über eine Dünnbettmörtelschicht 66 an der Oberseite der Wand 26 abgestützt. Die obere Wand 28 ist über eine Mörtelschicht 68 an den Unterschichten benachbarter Elemente abgestützt. Die obere Schicht 14 ist über Tragbleche 70 an der Oberseite des Gitterträgers 18 abgestützt. Die Konstruktion der Tragbleche geht aus den Fign. 7 und 8 hervor.

Die Tragbleche 70 sind annähernd U-förmig mit leicht divergierenden Schenkeln 72, 74. Die Schenkel 72, 74 übergreifen den Obergurt 20 und die Verbindungsbereiche der Diagonalstäbe 76, 78 (Fig. 8). Die bogenförmigen Verbindungsbereiche sind, wie üblich, mit dem Obergurt 20 seitlich verschweißt. Die Schenkel 72, 74 haben in Abständen Eindrückungen 80. Sie sind so angeordnet, daß die auf diese Weise an der Innenseite der Schenkel 72, 74 gebildeten Vorsprünge die Verbindungsbereiche der Diagonalstäbe 76, 78 untergreifen, wie dies in Fig. 8 dargestellt ist. Mithin können die Tragbleche 70 auf die Oberseite der Gitterträger 18 aufgeklippst werden, wobei der Steg 82 auf dem Obergurt 20 zum Liegen kommt. Auf dem Steg 82 kann ein Streifen 84 aus einem Elastomer aufgeklebt sein. Auf diesem stützt sich dann die obere Schicht 14 ab, wie in Fig. 6 dargestellt.

Wie ferner aus Fig. 6 zu entnehmen, haben die Tragbleche 70 eine begrenzte Länge, von z.B. 30 bis 50 cm und sind in Abständen angeordnet, wobei der Abstand mehr als das Doppelte der Länge eines Tragblechs betragen kann.

Die Darstellung nach Fig. 9 unterscheidet sich von Fig. 6 dadurch, daß die obere Schicht 14a Leitungen 90 für eine Fußbodenheizung aufnimmt. Die Auflagerung der oberen Schicht 14a kann gemäß Fig. 6 oder auch gemäß den anderen Ausführungsformen, wie sie in den anderen Figuren dargestellt sind, durchgeführt werden.

In Fig. 9 ist auch gezeigt, wie ein Streifen 92 aus Schaumstoff in den Spalt zwischen oberer Schicht und oberer Wand 28 eingebracht ist.

## Patentansprüche

1. Bauelement für eine Deckenkonstruktion in Gebäuden, das an gegenüberliegenden Enden zur Auflage an einer Gebäudewand (26) ausgebildet ist, mit einer ersten selbsttragenden plattenförmigen Schicht (14) aus Beton oder betonähnlichem Material, welche den Fußboden eines Geschosses des Gebäudes bildet, einer zweiten selbsttragenden plattenförmigen Schicht (16) aus Beton oder betonähnlichem Material im vertikalen Abstand zur ersten Schicht (14) mit nach oben weisenden Vorsprüngen (18) oder Rippen, welche die Decke des darunterliegenden Geschosses bildet, **dadurch gekennzeichnet, daß** die obere Schicht (14) als an der Unterseite planes Element ohne eine vorstehende Bewehrung auf den Vorsprüngen (18) oder Rippen der unteren Schicht (16) von oben aufgelegt ist unter Zwischenschaltung einer elastischen Dämmschicht (34, 40, 44) zwischen der Unterseite des Elements und den Vorsprüngen (18).

2. Bauelement nach Anspruch 1, **dadurch gekennzeichnet, daß** die Rippen einteilig mit der unteren Schicht geformt sind.

3. Bauelement nach Anspruch 1, **dadurch gekennzeichnet, daß** die Vorsprünge von einer Bewehrung für die untere Schicht gebildet sind, vorzugsweise von Gitterträgern (18), deren Untergurt (20) innerhalb der unteren Schicht (16) verläuft.

4. Bauelement nach Anspruch 3, **dadurch gekennzeichnet, daß** auf dem Obergurt (22) der Gitterträger (18) ein Profil (40) aus elastischem Dämmmaterial aufgelegt ist.

5. Bauelement nach Anspruch 4, **dadurch gekennzeichnet, daß** das Profil (40) umgekehrt U-förmig ist.

6. Bauelement nach Anspruch 3, **dadurch gekennzeichnet, daß** auf dem Obergurt (22) der Gitterträger (18) ein Flachstreifen (43) aus Stahl aufgeschweißt ist, auf dem ein Streifen (44) aus elastischem Dämmmaterial angeordnet ist.

7. Bauelement nach einem der Ansprüche 1 bis 6, **dadurch gekennzeichnet, daß** die obere Schicht (14) auf den Vorsprüngen oder Rippen gegenseitliches Verschieben durch Klebung gesichert ist.

8. Bauelement nach einem der Ansprüche 1 bis 7, **dadurch gekennzeichnet, daß** im Zwischenraum zwischen oberer und unterer Schicht (14, 16) Installationsgegenstände wie Rohre, Leitungen oder dergleichen angeordnet sind.

9. Bauelement nach einem der Ansprüche 1 bis 7, **dadurch gekennzeichnet, daß** die obere Schicht (14) Leitungen für eine Fußbodenheizung aufnimmt.

10. Deckenkonstruktion in Gebäuden, mit tafelförmigen Bauelementen (10, 10a, 10b, 10 c, 12), die an gegenüberliegenden Enden an einer Gebäudewand (26, 28) aufgelegt sind und die jeweils eine erste selbsttragende plattenförmige Schicht (14) aus Beton oder betonähnlichem Material und eine zweite selbsttragende plattenförmige Schicht (16) aus Beton oder betonähnlichem Material in vertikalem Abstand zur ersten Schicht aufweisen, wobei die zweite Schicht nach oben weisende Vorsprünge (18) oder Rippen hat und wobei die erste Schicht (14) den Fußboden für ein Gebäudegeschoß und die zweite Schicht (16) die Decke für das darunterliegende Geschoß bildet, **dadurch gekennzeichnet, daß** die obere Schicht (14) als an der Unterseite planes Element ohne vorstehende Bewehrung auf den Vorsprüngen (18) oder Rippen der unteren Schicht (16) von oben aufgelegt ist unter Zwischenschaltung einer elastischen Dämmschicht (34) zwischen der Unterseite des Elements und den Vorsprüngen (18) oder Rippen, das Element einen Abstand (32) zu einer oberen Gebäudewand (28) hat und die untere Schicht (16) auf der Oberseite einer unteren Gebäudewand (26) aufgelagert ist.

11. Deckenkonstruktion nach Anspruch 10, **dadurch gekennzeichnet, daß** die obere Schicht (14) aus zwei oder mehr getrennten Schichtabschnitten besteht, die nach einem vorgegebenen Muster bemessen und angeordnet sind.

12. Deckenkonstruktion nach einem der Ansprüche 10 oder 11, **dadurch gekennzeichnet, daß** eine Geschoßwand (28) sich über eine Dämmschicht (30) auf der Oberseite der zweiten oder unteren Schicht (16) der Bauelemente (10, 12) abstützt.

13. Deckenkonstruktion nach einem der Ansprüche 10 bis 12, **dadurch gekennzeichnet, daß** zwischen der oberen Schicht (14a) und der angrenzenden Wand (28) ein Streifen (92) aus weich-elastischem Material angeordnet ist, vorzugsweise aus Schaumstoff.

14. Bauelement nach Anspruch 3, **dadurch gekennzeichnet, daß** U-förmige Tragbleche (70) auf die Oberseite der Gitterträger (18) aufgelegt sind, auf denen über eine Dämmschicht (84) die obere Schicht (14) aufgelegt ist.

15. Bauelement nach Anspruch 14, **dadurch gekennzeichnet, daß** die U-förmigen Tragbleche (70) in Abständen angeordnet sind.

16. Bauelement nach Anspruch 14 oder 15, **dadurch gekennzeichnet, daß** die Schenkel (72, 74) der Tragbleche (70) Eindrückungen (80) oder dergleichen aufweisen, die den Verbindungsbereich der Diagonalstäbe (76, 78) zu beiden Seiten des Obergurts (20) untergreifen.

17. Bauelement nach einem der Ansprüche 1 bis 9 oder 14 bis 16, **dadurch gekennzeichnet, daß** ein zweiter Gitterträger (63) vorgesehen ist, dessen Untergurt (62) in der unteren Platte (16) und dessen Obergurt (64) im Abstand zur oberen Platte (14) verläuft und die Knoten von erstem und zweitem Gitterträger (18, 63) zueinander versetzt angeordnet sind.

18. Bauelement nach Anspruch 17, **dadurch gekennzeichnet, daß** jeweils ein zweiter Gitterträger (63) innerhalb des ersten Gitterträgers (18) angeordnet ist.

19. Bauelement nach Anspruch 17 oder 18 **dadurch gekennzeichnet, daß** die Knoten des zweiten Gitterträgers (63) jeweils annähernd in der Mitte zwischen benachbarten Knoten des ersten Gitterträgers (18) liegen.

20. Bauelement nach einem der Ansprüche 17 bis 19, **dadurch gekennzeichnet, daß** der zweite Gitterträger (63) von begrenzter Länge ist und nur im Endbereich zwischen den Platten angeordnet ist.

## Claims

1. A structural element for a ceiling construction in buildings that is formed at opposed ends for being supported on a building wall (26), comprising a first self-supporting slab-shaped layer (14) of concrete or concrete-like material that defines the floor of a storey of the building, a second self-supporting slab-shaped layer (16) of concrete or concrete-like material at a vertical distance from the first layer (14) with upwardly facing projections (18) or ribs that defines the ceiling of the underlying storey, **characterized in that** the upper layer (14) is made to rest, as an element planar at the underside with no projecting reinforcement, on the projections (18) or ribs of the lower layer (16) from top while an elastic insulating course (34, 40, 44) is sandwiched between the underside of the element and the projections (18).

2. The structural element according to claim 1, **characterized in that** the ribs are integrally formed with the lower layer.

3. The structural element according to claim 1, **characterized in that** the projections are formed by a reinforcement for the lower layer, preferably by latticed beams (18) the lower boom (20) of which extends within the lower layer (16).

4. The structural element according to claim 3, **characterized in that** a profile (40) of elastic insulating material is placed on top of the upper boom (22) of the latticed beams (18).

5. The structural element according to claim 4, **characterized in that** the profile (40) is inversely U-shaped.

6. The structural element according to claim 3, **characterized in that** the upper boom (22) of the latticed beams (18) has welded thereon a flat strip (43) of steel on which strip a strip (44) of elastic insulating material is disposed.

7. The structural element according to any one of claims 1 to 6, **characterized in that** the upper layer (14) is secured by adhesive bonding from lateral displacement on the projections or ribs.

8. The structural element according to any one of claims 1 to 7, **characterized in that** installation objects such as pipes, conduits or the like are disposed in the space between the upper and lower layers (14, 16).

9. The structural element according to any one of claims 1 to 7, **characterized in that** the upper layer (14) accommodates conduits for an underfloor heating.

10. A ceiling construction in buildings, comprising panel-shaped structural elements (10, 10a, 10b, 10c, 12) which are made to rest at opposed ends on a building wall (26, 28) and each of which has a first self-supporting slab-shaped layer (14) of concrete or concrete-like material and a second self-supporting slab-shaped layer (16) of concrete or concrete-like material at a vertical distance from the first layer, wherein the second layer has upwardly facing projections (18), and wherein the first layer (14) defines the floor for a building storey and the second layer (16) defines the ceiling for the underlying storey, **characterized in that** the upper layer (14), as an element planar at the underside with no projecting reinforcement, is made to rest on the projections (18) or ribs of the lower layer (16) from top while an elastic insulating course (34) is sandwiched between the underside of the element and the projections (18) or ribs, the element is at a distance (32) from an upper building wall (28), and the lower layer (16) is made to be supported on the upper side of a lower building wall (26).

11. The ceiling construction according to claim 10, **characterized in that** the upper layer (14) is composed of two or more separate layer portions which are sized and disposed according to a predetermined pattern.

12. The ceiling construction according to any one of claim 10 or 11, **characterized in that** a storey wall (28) is supported on the top surface of the second or lower layer (16) of the structural elements (10, 12) via an insulating layer (30).

13. The ceiling construction according to any one of claims 10 to 12, **characterized in that** a strip of flexible material, preferably made from foamed plastic, is disposed between the upper layer (14a) and the adjoining wall (28).

14. The structural element according to claim 3, **characterized in that** U-shaped carrying metal sheets (70) are placed onto the top of the upper side of the latticed beams (18) on which the upper layer (14) is made to rest with an insulating layer (84) therebetween.

15. The structural element according to claim 14, **characterized in that** the U-shaped carrying metal sheets (70) are disposed at distances.

16. The structural element according to claim 14 or 15, **characterized in that** the legs (72, 74) of the carrying metal sheets (70) have depressions (80) or the like which reach out below the connection area of the diagonal bars (76, 78) at either side of the upper boom (22).

17. The ceiling construction according to any one of claims 1 to 9 or 14 to 16, **characterized in that** a second latticed beam (63) is provided the lower boom (62) of which extends in the lower slab (16) and the upper boom (64) of which extends at a distance from the upper slab (14) and the joint connections of the first and second latticed beams (18, 63) are arranged at an offset from each other.

18. The structural element according to claim 17, **characterized in that** a second latticed beam (63) each is disposed within the first latticed beam (18).

19. The structural element according to claim 17 or 18, **characterized in that** the points of connection of the second latticed beam (63) are located each approximately in the centre between adjacent points of connection of the first latticed beam (18).

20. The structural element according to any one of claims 17 to 19, **characterized in that** the second latticed beam (63) is of a limited length and is disposed only in the end area between the slabs.

## Revendications

1. Elément de construction pour une construction de plafond dans des bâtiments qui est conformé à des extrémités opposées pour porter sur un mur (26) du bâtiment, comprenant une première couche autoporteuse en forme de plaque (14) en béton ou en matière analogue au béton, qui forme le plancher d'un étage du bâtiment, une deuxième couche autoporteuse en forme de plaque (16) en béton ou matière analogue au béton, placée à distance verticale de la première couche (14), possédant des saillies (18) ou nervures dirigées vers le haut, qui forme le plafond de l'étage sous-jacent, **caractérisé en ce que** la couche supérieure (14) constituant sur sa face inférieure un élément plan dépourvu d'armatures saillantes est posée de haut en bas sur les saillies (18) ou nervures de la couche inférieure (16), avec interposition d'une couche isolante élastique (34, 40, 44) entre la face inférieure de l'élément et les saillies (18).

2. Elément de construction selon la revendication 1, **caractérisé en ce que** les nervures sont formées en une seule pièce avec la couche inférieure.

3. Elément de construction selon la revendication 1, **caractérisé en ce que** les saillies sont formées par une armature de la couche inférieure, de préférence par des poutres en treillis (18) dont la semelle inférieure (20) est contenue dans la couche inférieure (16).

4. Elément de construction selon la revendication 3, **caractérisé en ce que**, sur la semelle supérieure (22) des poutres en treillis (18), est posé un profilé (40) en matière isolante élastique.

5. Elément de construction selon la revendication 4, **caractérisé en ce que** le profilé (40) est en forme de U inversé.

6. Elément de construction selon la revendication 3, **caractérisé en ce que**, sur la semelle supérieure (22) des poutres en treillis (18), est soudée une bande plate (43) en acier sur laquelle est disposée une bande (44) de matière isolante élastique.

7. Elément de construction selon une des revendications 1 à 6, **caractérisé en ce que** la couche supérieure (14) est immobilisée par collage sur les saillies ou nervures pour s'opposer à la translation latérale.

8. Elément de construction selon une des revendications 1 à 7, **caractérisé en ce que**, dans l'espace intermédiaire entre la couche supérieure et la couche inférieure (14, 16) sont disposés des objets d'installation tels que des tuyaux, canalisations ou analogues.

9. Elément de construction selon une des revendications 1 à 7, **caractérisé en ce que** la couche supérieure (14) reçoit des canalisations pour un chauffage par le plancher.

10. Construction de plafond dans des bâtiments, qui possède des éléments de construction en forme de panneau (10, 10a, 10b, 10c, 12) qui portent à leurs extrémités opposées sur un mur (26, 28) du bâtiment et qui comprennent chacun une première couche autoporteuse en forme de plaque (14) en béton ou en matière analogue au béton, une deuxième couche autoporteuse en forme de plaque (16) en béton ou matière analogue au béton, placée à distance verticale de la première couche (14), la deuxième couche possédant des saillies (18) ou nervures dirigées vers le haut, la première couche (14) formant le plancher pour un étage du bâtiment et la deuxième couche (16) formant le plafond pour l'étage sous-jacent, **caractérisée en ce que** la couche supérieure (14) constituant sur sa face inférieure un élément plan dépourvu d'armatures saillantes est posée de haut en bas sur les saillies (18) ou nervures de la couche inférieure (16), avec interposition d'une couche isolante élastique (34) entre la face inférieure de l'élément et les saillies (18) ou nervures, l'élément étant placé à distance (32) d'un mur supérieur (28) du bâtiment et la couche inférieure (16) portant sur le côté supérieur d'un mur inférieur (26) du bâtiment.

11. Construction de plafond selon la revendication 10, **caractérisée en ce que** la couche supérieure (14) est composée de deux de deux segments de couches séparés, ou plus, qui sont dimensionnés et disposés conformément à un motif prédéterminé.

12. Construction de plafond selon une des revendications 10 ou 11, **caractérisée en ce qu'**un mur d'étage (28) s'appuie, via une couche isolante (30), sur la face supérieure de la deuxième couche ou couche inférieure (16) des éléments de construction (10, 12).

13. Construction de plafond selon une des revendications 10 à 12, **caractérisée en ce qu'**entre la couche supérieure (14a) et le mur adjacent (28), est disposée une bande (92) de matière molle et élastique, de préférence de mousse.

14. Elément de construction selon la revendication 3, **caractérisé en ce que** des tôles de support (70) en forme de U sont posées sur la face supérieure des poutres en treillis (18) et **en ce que** la couche supérieure (14) est posée sur ces tôles via une couche isolante (84).

15. Elément de construction selon la revendication 14, **caractérisé en ce que** les tôles de support (70) en forme de U sont disposées à distance les unes des autres.

16. Elément de construction selon la revendication 14 ou 15, **caractérisé en ce que** les ailes (72, 74) des tôles de support (70) présentent des bossages (80) ou équivalents qui s'engagent au-dessous de la région de liaison des barres obliques (76, 78) sur les deux côtés de la semelle supérieure (20).

17. Elément de construction selon une des revendications 1 à 9 ou 14 à 16, **caractérisé en ce qu'**il est prévu une deuxième poutre en treillis (63) dont la semelle inférieure (62) est contenue dans la plaque inférieure (16) et dont la semelle supérieure (64) s'étend à distance de la plaque supérieure (14) et **en ce que** les noeuds de la première et de la deuxième poutre en treillis (18, 63) sont décalés les uns par rapport aux autres.

18. Elément de construction selon la revendication 17, **caractérisé en ce qu'**une deuxième poutre en treillis (63) est disposée à chaque fois à l'intérieur de la première poutre en treillis (18).

19. Elément de construction selon la revendication 17 ou 18, **caractérisé en ce que** les noeuds de la deuxième poutre en treillis (63) se trouvent à chaque fois à peu près au milieu entre les noeuds adjacents de la première poutre en treillis (18).

20. Elément de construction selon une des revendications 17 à 19, **caractérisé en ce que** la deuxième poutre en treillis (63) est d'une longueur limitée et est disposée seulement dans la région terminale entre les plaques.
